# EUROPÄISCHE PATENTSCHRIFT

(11) **EP 3 347 512 B1**
(45) Veröffentlichungstag und Bekanntmachung des Hinweises auf die Patenterteilung: **30.10.2019**
(21) Anmeldenummer: 16769869.5
(22) Anmeldetag: 18.08.2016
(51) Int. Cl.: D03D 13/00, D03D 21/00, D03D 31/00, D03D 35/00, D03D 47/04

(54) **WEBMASCHINE ZUR HERSTELLUNG VON WEBGUT MIT EINGEARBEITETEN WIRK- ODER LEGEFÄDEN**
LOOM FOR PRODUCING WOVEN GOODS WITH INCORPORATED KNITTING OR COVERING THREADS
METIER A TISSER DESTINE A LA FABRICATION DE PRODUITS TISSES DOTES D'UN FIL A POSER OU A TRICOTER INCORPORE

(30) Priorität: 10.09.2015 EP 15184654
(43) Veröffentlichungstag der Anmeldung: 18.07.2018
(73) Patentinhaber: Textilma AG, 6362 Stansstad (CH)
(72) Erfinder: BORER, Silvan, CH-5070 Frick (CH); ENGESSER, Bernhard, CH-9203 Niederwil (CH)
(74) Vertreter: Schmauder & Partner AG Patent- & Markenanwälte VSP
(86) Internationale Anmeldenummer: PCT/EP2016/069656
(87) Internationale Veröffentlichungsnummer: WO 2017/042015

(56) Entgegenhaltungen:
- EP-A1- 2 395 140
- EP-A2- 0 263 392
- BE-A6- 1 013 676
- JP-A- S5 576 137
- JP-A- 2007 031 884

## Beschreibung

### Technisches Gebiet

Die Erfindung betrifft eine Webmaschine zur Herstellung von Webgut mit eingearbeiteten Wirk- oder Legefäden.

### Stand der Technik

Eine Webmaschine der eingangs genannten Art ist aus der CH 490 541 bekannt. Dort werden Befestigungsfäden mittels Zuführungsnadeln während des Webens eines Bandes angeordnet. Es sind keinerlei Hinweise zu finden, wie die Nadelbandwebmaschine vorteilhaft das Einarbeiten von Wirk- oder Legefäden ausführen könnte. Eine ähnliche Technologie wurde unabhängig in der US 3 796 234 A offenbart.

Aus der WO 2007/071077 A1 ist bekannt, einen Leiterfaden auf verschiedenste Weisen einzuarbeiten, indem die Zuführungsnadel an einer quer zur Kettrichtung ausgerichteten Welle angeordnet ist, die mit einer ersten Antriebsvorrichtung zum Ausführen einer Schwenkbewegung der Welle und weiterhin mit einer zweiten Antriebsvorrichtung zum Verfahren in Achsrichtung verbunden ist. Der Stecher taucht durch das Schwenken in das Webfach ein und aus. Dadurch kann der Stecher über die Breite des Webgutes, im Falle der WO 2007/071077 A1 eines Bandes, hinweg verfahren werden.

Aus der JP 2005/015954 A ist eine Webmaschine zum Einweben eines Effektfadens bekannt, der in das Grundgewebe eingearbeitet werden kann. Die Webmaschine der JP 2005/015954 A ist mit einer Fachbildevorrichtung für die Kettfäden ausgerüstet, welche ermöglicht, einzelne Kettfäden zu selektionieren. Der Effektfaden ist dabei ein selektionierter, zusätzlicher Kettfaden. Dabei werden sowohl der Effektfaden wie auch zusätzliche Kettfäden innerhalb des Webfaches geführt. Dies hat zur Folge, dass die Effektfäden von der Kette, welche von oberhalb der zusätzlichen Kettfäden und des selektionierten Effektfadens zugeführt wird, bei einer Querbewegung der Effektfäden von diesen Kettfäden abgebunden werden. Das bedeutet, dass die Effektfäden nicht oberhalb des Grundgewebes angebracht werden, sondern Teil des Grundgewebes werden und somit die Struktur verändern.

Aus der EP 2 395 140 A1 ist eine Webmaschine bekannt, die mittels einer Kettlegevorrichtung, die seitlich um ein oder mehrere Kettfäden des Grundgewebes verfahrbar ist und damit in der Lage, zusätzliche Fäden, dort Legefäden genannt, auf dem Grundgewebe abzubinden. Für bestimmte Anwendungen ist die Webmaschine der EP 2 395 140 A1 wohl geeignet, insbesondere bei den in der EP 2 395 140 A1 genannten Anwendungen. Allerdings erscheint es bei bestimmten Anwendungen erforderlich, einerseits zur Entlastung der zusätzlichen Fäden, also der Legefäden der EP 2 395 140 A1, und andererseits zur Erzielung einer höheren Flexibilität der Webmaschine insbesondere bei mehreren zusätzlichen Fäden, Massnahmen zu ergreifen, um ein sauberes Einwirken bzw. Legen der zusätzlichen Fäden zu ermöglichen. In der EP 2 395 140 A1 wird dazu ein Rückhaltehaken - ursprünglich auch Stecher genannt, der aber mit dem hier und im weiteren bezeichneten Stecher nichts zu tun hat, da ihm die Verbindung zum zusätzlichen Faden fehlt - vorgeschlagen, der aber wegen seiner geringen Flexibilität nur für einen zusätzlichen Faden (Legefaden) geeignet ist.

Aus der WO 2013/107571 A2 ist eine Webmaschine mit einer Vorrichtung zur Bildung von Zusatzschusseffekten bekannt, die sich aber als nachteilig herausgestellt hat und deren Nachteile zu überwinden Aufgabe der Erfindung ist. In der WO 2013/107571 A2 wird nämlich vorgeschlagen, dass in Vertikal- und in Schussrichtung verschiebbare Führungsnadeln zwischen Webblatt und Fachbildevorrichtung angeordnet sind, die Effektfäden ins Unterfach bringen können, damit sich das Schusseintragselement durch die dadurch gebildete Effektfaden-Schlaufe hindurch bewegen kann. Ein erster grundsätzlicher Nachteil dieser Vorrichtung besteht darin, dass die Effektfaden-Schlaufen immer kleiner werden, je grösser die Verschiebehübe der Führungsnadeln in Schussrichtung werden. Das Schusseintragselement kann sich dann nicht mehr zuverlässig oder gar nicht mehr durch die Effektgarn-Schlaufen hindurch bewegen. Ein zweiter grundsätzlicher Nachteil besteht darin, dass das Webblatt nach oben offen ist und der obere Rahmen des Webblatts fehlt. Die Webblattzähne können sich dadurch schon bei kleiner Krafteinwirkung in Schussrichtung durchbiegen, was zu Kettdichteunterschieden im Gewebe führt. Darüberhinaus ist aus der JP S55 76137 A eine Webmaschine gemäß dem Oberbegriff des Anspruchs 1 bekannt.

### Darstellung der Erfindung

Aufgabe der Erfindung ist es, eine Webmaschine anzugeben, die zur Herstellung von Webgut mit einarbeiteten Wirk- oder Legefäden geeignet ist.

Die Aufgabe wird bei der eingangs genannten Webmaschine durch die Maschine nach Anspruch 1 gelöst. Dabei haben die Massnahmen der Erfindung zunächst einmal zur Folge, dass mehrere Fäden - im Folgenden werden sie Wirkfäden genannt - in Schussrichtung - abgebunden werden können. Weiterhin ist, dass die Abbindung auf der Warenseite des Bandgewebes nicht oder kaum sichtbar. Dabei ist die Maschine - im Gegensatz zur Webmaschine der JP 2005/015954 A - in der Lage, einen Faden einzuarbeiten, ohne das Webgut merklich zu verändern. Durch die Massnahme der Erfindung ist es möglich, dass die zusätzlichen Fäden nicht Teil des Grundgewebes werden. Damit wird der wesentliche Nachteil der JP 2005/015954 A vermieden.

Gegenüber der Webmaschine der EP 2 395 140 A1 - auch mit Rückhaltehaken - hat die Webmaschine gemäss der vorliegenden Erfindung den Vorteil grösserer Flexibilität. Durch das Zusammenspiel der Stecher mit einer Fadenführungsöse, also einer zwischen die Kettfäden von oben eintauchenden Lochnadel, mit der Kammwelle mit einer Vielzahl von Zähnen mit dazwischen befindlichen Zwischenräumen wird eben eine erheblich grössere Flexibilität erreicht als bei der Webmaschine der EP 2 395 140 A1. Ausserdem kann durch die Massnahmen der Erfindung auf die Kettlegevorrichtung der Webmaschine der EP 2 395 140 A1 verzichtet werden, da die zusätzlich gelegten Fäden nicht mittels der Zusatzkettfäden belegt werden, sondern mittels dem Stecher mit einer Fadenführungsöse eingebracht, also eingewirkt werden. Es wird für den Fachmann offensichtlich sein, dass die Massnahmen der Erfindung ihren Vorteil insbesondere dadurch erreichen, dass die Kammwelle mit einer Vielzahl von Zähnen mit dazwischen befindlichen Zwischenräumen nicht nur um die eigene Achse drehbar ist wie bei der EP 2 395 140 A1, sondern auch seitlich verschiebbar und zusätzlich mit Mitteln versehen ist, vorzugsweise an den Zähnen Vorsprünge aufweist, die so ausgebildet sind, dass die Zähne die Wirkfäden in zumindest einer Position der Kammwellendrehung halten können, in einer anderen Position der Kammwellendrehung aber freigeben. Damit sind insbesondere die Nachteile der WO 2013/107571 A2 überwindbar. Es sollte für den Fachmann ersichtlich sein, dass das Zusammenwirken der Kammwelle mit den in der in Anspruch 1 definierten Bewegung bzw. Bewegbarkeit der Lochnadelstecher mittels der oben genannten Mittel, insbesondere der Vorsprünge an der Kammwelle es erst praktisch einsetzbar ermöglichen, die Zähne die Wirkfäden in zumindest einer Position der Kammwelle halten zu können, in einer anderen axialen Position aber freizugeben. Erfindungswesentlich, zumindest aber erfindungsförderlich ist dabei eben die Ausgestaltung der Kammwelle: Die eingearbeiteten Fäden werden in einer Drehposition des Kamms solange gehalten, bis sich das Schusseintragsorgan zuverlässig durch die Wirkfadenschlaufe hindurchbewegt hat. Der Wirkfaden würde dort von den Zähnen der Kammwelle nach unten abspringen, wenn Vorsprünge oder Nasen an der Zahnspitze ihn nicht zurückhalten würden. Der Wirkfaden würde dann plötzlich diagonal über die Kette zu liegen kommen und die durch die Lochnadel gebildete Wirknadelschlaufe würde so klein werden, dass sich das Schusseintragsorgan nicht mehr zuverlässig hindurch bewegen kann.

Vorteilhafte Ausgestaltungen der Webmaschine sind in den abhängigen Ansprüchen beschrieben.

Vorteilhaft im Sinne einer einfachen Ausführung ist es, wenn die Zähne der Vorrichtung zum Einarbeiten in festem, vorzugsweise gleichem Abstand nebeneinander angeordnet sind. Dabei können zwei oder mehr Lochnadelstecher nebeneinander angeordnet sein, so dass zwei oder mehr Wirkfäden, die - bei mehr als zwei keineswegs den gleichen Abstand haben müssen - quasi kohärent eingewirkt werden können. Es ist aber auch möglich, zwei oder mehr Lochnadelstecher hintereinander anzuordnen, so dass zwei oder mehr Wirkfäden, völlig unabhängig voneinander eingewirkt werden können. Diese beiden Massnahmen können miteinander verbunden werden. Indem sowohl nebeneinander als auch hintereinander Lochnadelstecher angeordnet werden.

Selbstverständlich kann die Erfindung auch so benutzt werden, dass nur ein Lochnadelstecher aktiviert ist, seine Lochöse also mit einem Faden beschickt ist.

Die vorstehend genannten Ausgestaltungen beziehen sich zunächst einmal auf Bandwebmaschinen, beispielsweise mit einer Schussnadel. Auf breiteren Webmaschinen kann die erfindungsgemässe Technik vorteilhaft dadurch eingesetzt werden, dass als Schusseintragsmittel ein Greifer oder - ganz konventionell ein Schiffchen vorgesehen ist.

Die vorbenannten, sowie die beanspruchten und in den nachfolgenden Ausführungsbeispielen beschriebenen, erfindungsgemäss zu verwendenden Elemente unterliegen in ihrer Grösse, Formgestaltung, Materialverwendung und ihrer technischen Konzeption keinen besonderen Ausnahmebedingungen, so dass die in dem jeweiligen Anwendungsgebiet bekannten Auswahlkriterien uneingeschränkt Anwendung finden können.

### Kurze Beschreibung der Zeichnungen

Ausführungsbeispiele der Webmaschine werden nachfolgend anhand der Zeichnungen näher beschrieben, dabei zeigen:
- Figur 1: eine Webmaschine in perspektivischer Ansicht, gemäss eines ersten Ausführungsbeispiels der vorliegenden Erfindung, quasi in Ruheposition;
- Figur 2: Die Webmaschine gemäss Figur 1, wobei die Kammwelle und der Lochnadelstecher gegenüber Figur 1 bereits verfahren ist;
- Figur 3: Die Webmaschine gemäss Figur 1, wobei ein Unterfach und ein Oberfach ausgebildet ist und der Lochnadelstecher zur Kammwelle bewegt wird;
- Figur 4: Die Webmaschine gemäss Figur 1, wobei das Webblatt sich vom Anschlag entfernt, der Lochnadelstecher bereit ist einzutauchen und die Kammwelle um ca. 80° um ihre Achse gedreht ist; die Schussnadel ist bereits dem Bereich zwischen Oberfach und Unterfach angenähert;
- Figur 5: Die Webmaschine gemäss Figur 1, wobei das Webblatt weiter vom Anschlag entfernt ist, der Lochnadelstecher bereits eingetaucht ist;
- Figur 6: Die Webmaschine gemäss Figur 1, wobei das Webblatt noch weiter vom Anschlag entfernt ist, der Lochnadelstecher bereits unter die Ebene der Schussnadel eingetaucht ist;
- Figur 7: Die Webmaschine gemäss Figur 1, wobei der Schussfaden die Wirknadel zum Abbinden der Webkante erreicht hat;
- Figur 8: Die Webmaschine gemäss Figur 1, wobei das Webblatt sich wieder zum Anschlag hin bewegt, die Wirknadel zum Abbinden der Webkante den Schussfaden hält, die Schussnadel wieder aus dem Webfach herausfährt und der Lochnadelstecher sich wieder anhebt;
- Figur 9: Die Webmaschine gemäss Figur 1, wobei das Webblatt sich weiter zum Anschlag hin bewegt, die Wirknadel zum Abbinden der Webkante den Schussfaden abgebunden hat, die Schussnadel wieder aus dem Webfach herausgefahren ist und der Lochnadelstecher sich wieder oberhalb des Webfaches befindet;
- Figur 10: die zur der Webmaschine gemäss den Figuren 1 bis 9 gehörende Kammwelle mit den Zähnen nach oben;
- Figur 11: die zur der Webmaschine gemäss den Figuren 1 bis 9 gehörende Kammwelle mit den Zähnen nach hinten;
- Figur 12: Eine Webmaschine, ähnlich wie die Webmaschine in Figur 1 bis 9, in perspektivischer Ansicht, wobei vier hintereinander angeordnete Stecher mit Lochöse dargestellt sind, im Ruhezustand, dargestellt mit einem zusätzlichen Wirkfaden;
- Figur 13: Die Webmaschine gemäss Figur 12, wobei ein Lochnadelstecher bei ausgebildetem Webfach bereit ist zum Eintauchen;
- Figur 14: Die Webmaschine gemäss Figur 12, wobei ein Lochnadelstecher in das Webfach eingetaucht ist und den Wirkfaden einbringt;
- Figur 15: Die Webmaschine gemäss Figur 12, in Ruhestellung, in schematischer Darstellung von der Seite;
- Figur 16: Die Webmaschine gemäss Figur 14, wobei ein Stecher in das Webfach eingetaucht ist und den Wirkfaden einbringt, in schematischer Darstellung von der Seite;
- Figur 17: Eine Webmaschine gemäss einem weiteren Ausführungsbeispiel der vorliegenden Erfindung, bei der zwei Legeschienen zum Weben von zwei nebeneinander liegenden Bändern dargestellt sind, wobei jede der Legeschienen einen, jeweils einer Kammwelle zugeordneten Dreifachstecher aufweist, um so auf jedem der Bänder drei in festem Abstand angeordneten Applikationen einzuwirken;
- Figur 18: eine typische Applikation, die mit einer Webmaschine gemäss Figur 17 hergestellt wurde;
- Figur 19: eine Darstellung der Funktion der Kammwelle, von der Seite und
- Figur 20: eine Darstellung nach Figur 19, von oben.

### Wege zur Ausführung der Erfindung

In den Figuren 1 bis 9 ist die Wirkungsweise der Vorrichtung beispielhaft beschrieben, wobei in diesem Beispiel nur ein Lochnadelstecher aktiviert ist, ihre Lochöse also mit einem Faden beschickt ist.

Die in den Figuren 1 bis 9 dargestellte Webmaschine ist eine Nadelwebmaschine, wobei es aber auf die Art der Schusseintragung nicht ankommt. Die Nadelwebmaschine weist Kettfäden, die ein Unterfach und ein Oberfach bilden können, eine Schussnadel mit einem Schussfaden, einen Lochnadelstecher mit einem Wirk- oder Legefaden, eine Wirknadel zum Abbinden der Webkante und speziell eine Kammwelle mit Vorsprüngen zum Halten des Wirk- oder Legefadens und eine Legeschiene auf, wobei die Kammwelle sowohl seitlich verschiebbar als auch - im Ausführungsbeispiel um 70° bis 100°, vorzugsweise ca. 70°- 80° um ihre Achse drehbar ist. Figur 1 zeigt die Webmaschine quasi in Ruheposition. Dies ist dadurch angedeutet, dass kein Webfach ausgebildet ist. In Figur 2 ist die Kammwelle und der Lochnadelstecher gegenüber Figur 1 bereits verfahren. In Figur 3 ist ein ein Unterfach und ein Oberfach ausgebildet ist und der Lochnadelstecher ist zur Kammwelle hin bewegt worden. In Figur 4 hat sich das Webblatt sich vom Anschlag entfernt, der Lochnadelstecher ist bereit einzutauchen und die Kammwelle ist um ca. 80° um ihre Achse gedreht. Die Schussnadel ist bereits dem Bereich zwischen Oberfach und Unterfach angenähert. In Figur 5 ist das Webblatt weiter vom Anschlag entfernt und der Lochnadelsteche ist bereits eingetaucht. In Figur 6 ist das Webblatt noch weiter vom Anschlag entfernt und der Lochnadelstecher ist unter die Ebene der Schussnadel eingetaucht. In Figur 7 hat der Schussfaden die Wirknadel zum Abbinden der Webkante erreicht. In Figur 8 bewegt sich das Webblatt wieder zum Anschlag hin, die Wirknadel zum Abbinden der Webkante hält den Schussfaden, während die Schussnadel wieder aus dem Webfach herausfährt und der Lochnadelstecher sich wieder anhebt. Mit dem Zustand in Figur 9 ist der Schusseintrag, also ein Webvorgang, abgeschlossen. Das Webblatt bewegt sich weiter zum Anschlag hin, die Wirknadel zum Abbinden der Webkante hat den Schussfaden abgebunden, die Schussnadel ist wieder aus dem Webfach herausgefahren und der Lochnadelstecher befindet sich wieder oberhalb des Webfaches. Es sollte darauf hingewiesen werden, dass die Darstellung gemäss den Figuren 1 bis 9 eine vereinfachte Darstellung ist, bei der - zur besseren Verständlichkeit - nur ein Lochnadelstecher dargestellt ist. Die rotierbare Kammwelle ist in zwei verschiedenen Drehpositionen in den Figuren 10 und 11 ersichtlich.

Eine Webmaschine, bei der 4 hintereinander liegende Lochnadelstecher 4 dargestellt sind, ist in Figur 12 gezeichnet und soll hier nachfolgend beschrieben werden. In Figur 12 ist diese Webmaschine quasi im Ruhezustand dargestellt. In Figur 13 ist dann die Webmaschine bereit, den Wirk- oder Legefaden 6 einzubringen. Die Schussnadel ist noch ausserhalb des schon ausgebildeten Webfaches und das Webblatt 1 in der Ausgangslage. Der Einfachheit ist hier nur einer der Lochnadelstecher 4 mit einem Wirk- oder Legefaden 6 eingefädelt dargestellt. Im tatsächlichen Betrieb können - aber müssen nicht - die anderen Lochnadelstecher 4 ebenfalls mit je einem Wirk- oder Legefaden 6 versehen sein. Die Kammwelle 10 ist in einer Position, in der sie den Wirk- oder Legefaden 6 zur Mitnahme aufzunehmen bereit ist. In Figur 13 ist die Webmaschine gemäss Figur 12 zu dem Zeitpunkt dargestellt, wenn der Lochnadelstecher in das Webfach eingetaucht ist und den Wirkfaden einbringt. Die Schussnadel ist durch das Webfach geführt. Figur 15 zeigt die Webmaschine von der Seite mit eingetauchtem Lochnadelstecher 4, während Figur 16 sie im Zustand zeigt, bei der das Webblatt 1 angeschlagen ist, der Lochnadelstecher 4 wieder in der oberen Position und die Kammwelle 10 so verdreht ist, dass sie den Wirk- oder Legefaden 6 bei einer Querbewegung der Legeschiene hält. In den Figuren 15 und 16 ist die Ausgestaltung der Legeschiene dargestellt, die an einem Halter 14 angeordnet und mittels einer Legeschienenführung 1 um die Legeschienenachse 15 drehbar ist.

In Figur 16 ist eine Webmaschine gemäss einem weiteren Ausführungsbeispiel der vorliegenden Erfindung gezeigt, bei der zwei Legeschienen zum Weben von zwei nebeneinander liegenden Bändern dargestellt sind, wobei jede der Legeschienen einen, jeweils einer Kammwelle zugeordneten Dreifachstecher aufweist, um so auf jedem der Bänder drei in festem Abstand angeordneten Applikationen einzuwirken. In Figur 18 ist dann eine typische Applikation 17 gezeigt, die mit einer solchen Webmaschine hergestellt wurde.

In Figur 19 ist die Funktion der Kammwelle 10 dargestellt. Die Kammwelle 10 befindet sich warenseitig dicht hinter der Anschlaglinie des Webblattes und ist in der Lage, mittels der Vorsprünge 11 den Wirkfaden 6 zu halten oder - eben durch eine Drehung - freizugeben. Die eingearbeiteten Fäden werden in einer Drehposition des Kamms solange gehalten, bis sich das Schusseintragsorgan zuverlässig durch die Wirkfadenschlaufe hindurchbewegt hat. Der Wirkfaden würde - ohne die Vorsprünge 11 dort von den Zähnen der Kammwelle nach unten abspringen, wenn die Vorsprünge 11 an der Zahnspitze ihn nicht zurückhalten würden. Der Wirkfaden würde dann plötzlich diagonal über die Kette zu liegen kommen und die durch die Lochnadel gebildete Wirknadelschlaufe würde so klein werden, dass sich das Schusseintragsorgan nicht mehr zuverlässig oder gar nicht mehr hindurch bewegen kann. Durch diese Anordnung wird die Prozesssicherheit gewährleistet und insbesondere der Wirkfaden geschont, der ja - zum Beispiel als Antennenfaden - keinen grossen Belastungen ausgesetzt sein soll. In Figur 20 ist dieser Zusammenhang nochmals von oben dargestellt.

### Bezugszeichenliste

- 1: Webblatt
- 2: Kettfäden Unterfach
- 3: Kettfäden Oberfach
- 4: Lochnadelstecher
- 5: Schussfaden
- 6: Wirk- oder Legefaden
- 7: Schussnadel
- 8: Gewebtes Band mit eingearbeiteten Effekten
- 9: Wirknadel zum Abbinden der Webkante
- 10: Kammwelle
- 11: Vorsprünge an der Kammwelle
- 12: Legeschiene
- 13: Kammwellenachse
- 14: Halter
- 15: Legeschienenachse
- 16: Legeschienenführung
- 17: Webprodukt mit dreifacher Applikation

## Patentansprüche

1. Webmaschine zum Herstellen von Webgut mit eingearbeiteten Wirkfäden (6), mit
- einer Fachbildevorrichtung zum Bilden eines Webfaches aus Kettfäden (2, 3) mit zumindest einem Oberfach und einem Unterfach,
- einer Schusseintragsvorrichtung (7) zum Eintragen von Schussfäden (5),
- einem Webblatt (1) zum Anschlagen eingetragener Schussfäden (5),
- einer Vorrichtung zum Einarbeiten von zumindest zwei Wirkfäden (6),
wobei die Vorrichtung zum Einarbeiten von Wirkfäden für jeden Wirkfaden (6) folgendes umfasst:
- eine Zuführvorrichtung für den Wirkfaden (6),
- für jeden Wirkfaden (6) einen zwischen Kettfäden (2, 3) in das Webfach bis unter den Eintragsweg der Schusseintragsvorrichtung (7) eintauchbaren Lochnadelstecher (4) mit einer Fadenführungsöse für den Wirkfaden (6),
- wobei jeder der Lochnadelstecher (4) quer zur Kettrichtung verschiebbar angeordnet ist, wodurch jeder der Lochnadelstecher (4) über die Breite des Webgutes hinweg verfahren werden kann,
**gekennzeichnet durch**
- eine Kammwelle (10) mit einer Vielzahl von Zähnen mit dazwischen befindlichen Zwischenräumen zum Führen der Wirkfäden (6), wobei die Kammwelle (10) mit einer Vielzahl von Zähnen quer zur Kettfadenrichtung hinter der Anschlagposition des Webblattes (1) angeordnet ist,
- eine Vorrichtung zur Bewegung der Kammwelle (10) quer zur Kettfadenrichtung,
- weiterhin eine Vorrichtung zum Drehen der Kammwelle (10) um eine Achse in Längsrichtung der Kammwelle (10),
wobei die Zähne der Kammwelle (10) Mittel, vorzugsweise Vorsprünge (11) aufweisen, die so ausgebildet sind, dass die Zähne die Wirkfäden (6) in zumindest einer Drehposition der Kammwelle (10) halten können.

2. Webmaschine nach Anspruch 1, **dadurch gekennzeichnet, dass** die Zähne der Kammwelle (10) in festem, vorzugsweise gleichem Abstand nebeneinander angeordnet sind.

3. Webmaschine nach Anspruch 1 oder 2, **dadurch gekennzeichnet, dass** zumindest zwei Lochnadelstecher (4) in Schussfadenrichtung nebeneinander angeordnet sind.

4. Webmaschine nach Anspruch 3, **dadurch gekennzeichnet, dass** die zumindest zwei Lochnadelstecher(4) in festem Abstand nebeneinander angeordnet sind.

5. Webmaschine nach einem der Ansprüche 1 bis 4, **dadurch gekennzeichnet, dass** zumindest zwei Lochnadelstecher (4) in Kettfadenrichtung hintereinander angeordnet sind, wobei die hintereinander angeordneten Lochnadelstecher (4) unabhängig voneinander quer zur Kettfadenrichtung verfahrbar sind.

6. Webmaschine nach einem der Ansprüche 1 bis 5, **dadurch gekennzeichnet, dass** die Bewegung des Lochnadelstechers in Schussrichtung mechanisch, pneumatisch oder elektromechanisch vorgesehen ist.

7. Webmaschine nach einem der Ansprüche 1 bis 6, **dadurch gekennzeichnet, dass** die Eintauchbewegung des Lochnadelstechers mechanisch, pneumatisch oder elektromechanisch vorgesehen ist.

8. Webmaschine nach einem der Ansprüche 1 bis 7, **dadurch gekennzeichnet, dass** die Bewegung der Kammwelle in Schussrichtung mechanisch, pneumatisch oder elektromechanisch vorgesehen ist.

9. Webmaschine nach einem der Ansprüche 1 bis 8, **dadurch gekennzeichnet, dass** die Drehbewegung der Kammwelle mechanisch, pneumatisch oder elektromechanisch vorgesehen ist.

## Claims

1. A weaving loom for producing a woven material with incorporated knitting threads (6), comprising
- a shed forming device for forming a shed constituted by warp threads (2, 3) with at least an upper shed and a lower shed,
- a weft-insertion device (7) for inserting weft-threads (5),
- a reed (1) for stopping of inserted weft-threads (5),
- a device for incorporating at least two knitting threads (6),
wherein the device for incorporating the knitting threads comprises, for each knitting thread (6), the following:
- a feeding device for the knitting thread (6),
- for each knitting thread (6) a dipping guide needle (4) comprising a thread guiding eye for the knitting thread (6) which can be dipped between warp threads (2, 3) into the shed all the way below the insertion path of the weft-insertion device (7)
- wherein each of the dipping guide needles (4) is slidingly arranged transversely to the warp direction, whereby each of the dipping guide needles (4) can be moved across the width of the woven material,
**characterized by comprising**
- a combing shaft (10) comprising a plurality of teeth with intermediate spaces arranged therebetween for guiding the knitting threads (6), wherein the combing shaft (10) comprising a plurality of teeth is arranged transversely to the direction of the warp thread behind the stop position of the reed (1),
- a device for moving the combing shaft (10) transversely to the direction of the warp thread,
- further, a device for rotating the combing shaft (10) around an axis in the longitudinal direction of the combing shaft (10),
wherein the teeth of the warp thread (10) comprise means, preferably protrusions (11), which are designed in such manner that the teeth can retain the knitting threads (6) in at least one rotational position of the combing shaft (10).

2. The weaving loom according to claim 1, **characterized in that** the teeth of the combing shaft (10) are arranged adjacent to each other at a fixed, preferably equal, distance.

3. The weaving loom according to claim 1 or 2, **characterized in that** at least two dipping guide needles (4) are arranged adjacent to each other in the direction of the weft thread.

4. The weaving loom according to claim 3, **characterized in that** the at least two dipping guide needles (4) are arranged adjacent to each other at a fixed distance.

5. The weaving loom according to one of claims 1 to 4, **characterized in that** at least two dipping guide needles (4) are arranged one behind the other in the direction of the warp thread, wherein the dipping guide needles (4) arranged one behind the other are independently movable transversely to the direction of the warp thread.

6. The weaving loom according to one of claims 1 to 5, **characterized in that** the movement of the dipping guide needle in weft direction is provided mechanically, pneumatically or electromechanically.

7. The weaving loom according to one of claims 1 to 6, **characterized in that** the dipping movement of the dipping guide needle is provided mechanically, pneumatically or electromechanically.

8. The weaving loom according to one of claims 1 to 7, **characterized in that** the movement of the combing shaft in weft direction is provided mechanically, pneumatically or electromechanically.

9. The weaving loom according to one of claims 1 to 8, **characterized in that** the rotary movement of the combing shaft is provided mechanically, pneumatically or electromechanically.

## Revendications

1. Métier à tisser destiné à la fabrication de produits tissés dans lesquels sont incorporés des fils de tricotage (6) comprenant :
- un dispositif de formation d'une foule permettant de former une foule de fils de chaîne (2, 3) ayant au moins une foule supérieure et une foule inférieure,
- un dispositif d'insertion de trame (7) permettant d'insérer des fils de trame (5),
- un peigne (1) permettant de frapper les fils de trame (5) insérés,
- un dispositif permettant d'incorporer au moins deux fils de tricotage (6),
ce dispositif comprenant, pour chaque fil de tricotage,
- un dispositif d'alimentation du fil de tricotage (6),
- un piquer à passette (4) pouvant être plongé dans la foule entre des fils de chaîne (2, 3) jusqu'au dessous du trajet d'insertion du dispositif d'insertion de trame (7), et ayant un œillet de guidage des fils de tricotage (6),
- chacun des piqueurs à passette (4) pouvant coulisser transversalement à la direction de chaîne de sorte qu'il puisse être déplacé sur la largeur du produit textile,
**caractérisé par**
- un peigne envergeur (10) équipé d'un ensemble de dents avec, entre celles-ci des intervalles de guidage des fils de tricotage (6), le peigne envergeur équipé d'un ensemble de dents (10) étant installé transversalement à la direction des fils de chaîne à l'arrière de la position de frappe du peigne (1),
- un dispositif permettant de déplacer le peigne envergeur (10) transversalement à la direction des fils de chaîne,
- en outre, un dispositif permettant de faire tourner le peigne envergeur (10) autour d'un axe situé dans la direction longitudinale de peigne envergeur (10),
les dents de peigne envergeur (10) comportant des moyens de préférence des saillies (11) réalisées de sorte que les dents puissent maintenir les fils de tricotage (6) dans au moins une position de rotation du peigne envergeur (10).

2. Métier à tisser conforme à la revendication 1,
**caractérisé en ce que**
les dents du peigne envergeur (10) sont situées à des distances fixes, de préférence à la même distance au voisinage les unes des autres.

3. Métier à tisser conforme à la revendication 1 ou 2,
**caractérisé en ce qu'**
au moins deux piqueurs à passette (4) sont installés côte à côte dans la direction des fils de trame.

4. Métier à tisser conforme à la revendication 3,
**caractérisé en ce que**
les piqueurs à passette (4) sont situés côte à côte à distance fixe.

5. Métier à tisser conforme à l'une des revendications 1 à 4,
**caractérisé en ce qu'**
au moins deux piqueurs à passette (4) sont situés l'un derrière l'autre dans la direction des fils de chaîne et les piqueurs à passette (4) situés l'un derrière l'autre peuvent être déplacés indépendamment transversalement à la direction des fils de chaîne.

6. Métier à tisser conforme à l'une des revendications 1 à 5,
**caractérisé en ce que**
le déplacement du piqueur à passette dans la direction de la trame est à commande mécanique, pneumatique, ou électromécanique.

7. Métier à tisser conforme à l'une des revendications 1 à 6,
**caractérisé en ce que**
le mouvement de plongée du piqueur à passette est à commande mécanique pneumatique ou électromécanique.

8. Métier à tisser conforme à l'une des revendications 1 à 7,
**caractérisé en ce que**
le déplacement du peigne envergeur dans la direction de la trame est à commande mécanique pneumatique ou électromécanique.

9. Métier à tisser conforme à l'une des revendications 1 à 8,
**caractérisé en ce que**
le mouvement de rotation du peigne envergeur est à commande mécanique pneumatique ou électromécanique.
